# FASCICULE DE BREVET EUROPEEN

(11) **EP 1 731 674 B1**
(45) Date de publication et mention de la délivrance du brevet: **05.03.2008**
(21) Numéro de dépôt: 06290759.7
(22) Date de dépôt: 11.05.2006
(51) Int. Cl.: E01F 13/06

(54) **Système et procédé de signalisation routière pour la réalisation d'un biseau de rabattement**
System und Verfahren zur Verkehrssignalisierung und zur Zusammenführung von Fahrspuren
Road signalisation system and process for the realisation of a lane diverter

(30) Priorité: 06.06.2005 FR 0505697
(43) Date de publication de la demande: 13.12.2006
(73) Titulaire: SANEF, F-75015 Paris (FR)
(72) Inventeur: Staebler, Jean-Luc, 02000 Chambry (FR)
(74) Mandataire: Jacquard, Philippe Jean-Luc

(56) Documents cités:
- EP-A- 0 537 095
- DE-U- 7 228 654
- FR-A- 2 578 562
- US-A- 3 135 062

## Description

L'invention porte sur un système et un procédé de signalisation routière permettant la réalisation d'un « biseau de rabattement ».

Un biseau de rabattement ou de déviation est un système de balisage permettant de neutraliser une ou plusieurs voies de circulation, constitué par une pluralité de barrières de signalisation s'étendant en travers de la ou des voies de circulation à neutraliser, lesdites barrières ayant une longueur croissante dans le sens de la circulation des véhicules. Par exemple, lesdites barrières peuvent s'étendre à partir du terre-plein central d'une autoroute, de manière à neutraliser la voie rapide de gauche, ou du bas-côté, de manière à neutraliser la voie de droite.

Typiquement, des biseaux de rabattement peuvent être réalisés à l'aide de panneaux et cônes de signalisation rapportés sur place et simplement disposées sur la chaussée. Cependant, cette solution comporte un danger important pour les agents chargés de la mise en oeuvre du biseau de rabattement, et cela particulièrement lorsque la neutralisation de la voie rapide d'une autoroute est requise. En effet, dans ce cas, un véhicule de service transportant les panneaux et cônes de signalisation stationne sur le bas-côté et les agents doivent traverser plusieurs fois la chaussée en transportant lesdites panneaux et cônes.

C'est pourquoi le document FR 2 650 846 a proposé d'équiper le terre-plein central d'une autoroute de barrières de sécurité (glissières métalliques ou murets en béton) auxquelles seraient fixés des bras pivotants qui pourraient être déployés au besoin pour constituer un biseau de rabattement. De cette façon un agent devrait traverser la chaussée une seule fois, après quoi il pourrait déployer les bras pivotant tout en restant dans le terre-plein central, protégé par les barrières de sécurité.

Une telle solution présente cependant l'inconvénient que les pivots desdits bras font saillie de la barrière de sécurité vers les voies de circulation, et représentent de ce fait un danger pour les usagers de la route.

Pour cette raison le document EP 0 537 095 a proposé un système de balisage plus perfectionné, dans lequel le pivot est placé du côté de la barrière de sécurité opposé aux voies de circulation. La barrière de signalisation est constituée par deux bras reliés entre eux par des entretoises, placés de l'autre côté de la barrière de sécurité et reliés au pivot chacun par un élément coudé. Ce système présente, lui aussi, un certain nombre d'inconvénients : en particulier, l'élément coudé fait saillie du côté des voies de circulation et présente donc un danger pour les usagers de la route. En outre, lorsque la barrière de sécurité est constituée par un muret en béton, une ouverture doit être pratiquée dans ce dernier pour permettre de relier le bras inférieur de la barrière de signalisation au pivot.

Le document FR 2 735 800 divulgue trois autres dispositifs permettant la réalisation d'un biseau de rabattement, mais aucun n'est entièrement satisfaisant.

Le premier de ces dispositifs comporte une barrière de signalisation constituée d'un seul bras, relié à un pivot situé du côté de la barrière de sécurité opposé aux voies de circulation et pouvant passer au-dessus d'elle pour se positionner, en position de repli, de ce même côté. Un panneau de signalisation est solidarisé à l'extrémité du bras, pivotant autour d'un axe horizontal pour pouvoir passer au-dessus de ladite barrière de sécurité. Une telle solution ne donne pas entière satisfaction. En effet, en l'absence d'un dispositif de blocage du pivotement, le panneau pourrait osciller sous l'effet du déplacement d'air provoqué par le passage des véhicules, alors que l'actionnement d'un éventuel dispositif de blocage situé au niveau du panneau devrait être effectué dans une position dangereuse pour l'opérateur.

Le deuxième dispositif divulgué par le document FR 2 735 800 comporte, lui aussi, une barrière de signalisation constituée d'un seul bras relié à un pivot situé du côté de la barrière de sécurité opposé aux voies de circulation. En position de déploiement et de repliement, ce bras n'est pas plus haut du bord supérieur de ladite barrière de sécurité, mais il peut passer au-dessus d'elle grâce à un mouvement de translation vertical le long de l'axe du pivot. Un inconvénient de ce dispositif est que de la saleté, voire de la rouille, peuvent facilement s'accumuler dans le mécanisme de translation/pivotement et le bloquer.

Enfin, un troisième dispositif divulgué par le document FR 2 735 800 n'est qu'une variante du dispositif du document EP 0 537 095 et présente les mêmes inconvénients.

Un objectif de l'invention est de remédier aux inconvénients de l'art antérieur en proposant un système et un procédé permettant la réalisation d'un « biseau de rabattement » dans de conditions de sécurité accrue aussi bien pour les agents chargés de sa mise en oeuvre que pour les usagers de la route.

Plus précisément, un objet de l'invention est un système de balisage routier selon la revendication 1.

De cette façon, chaque dispositif du système peut être disposé, en position repliée, entièrement du côté opposé aux voies de circulation de la barrière de sécurité, ou en terre-plein central entre deux barrières, sans qu'aucun élément ne fasse saillie vers la chaussée. Par barrière de sécurité on entend, par exemple, un muret en béton ou une glissière.

Selon des modes de réalisation particuliers de l'invention :
- la hauteur dudit support par rapport au sol et la forme dudit bras de chaque dispositif sont choisis de manière à que ledit bras puisse être disposé en position horizontale perpendiculairement à ladite barrière de sécurité routière et passant au-dessus d'elle, pour s'étendre en travers desdites voies de circulation ;
ledit bras porte, le long de sa partie susceptible de s'étendre en travers desdites voies de circulation, des moyens de signalisation routière s'étendant vers le bas jusqu'à un niveau inférieur à la hauteur de ladite barrière de sécurité routière, pour atteindre une visibilité optimale ;
ledit bras comporte, à proximité de son extrémité distale, une béquille qui, lorsque ledit bras est en position horizontale, s'étend jusqu'au sol pour en supporter le poids et en empêcher tout fléchissement ;
chaque dispositif du système peut comporter également :
- un premier moyen de verrouillage, pour bloquer le pivotement dudit bras autour dudit axe horizontal dans une position verticale ; et
- un deuxième moyen de verrouillage pour bloquer le pivotement dudit bras autour dudit axe vertical dans une position parallèle à ladite barrière de sécurité routière et dans une position perpendiculaire à ladite barrière de sécurité routière, dans laquelle ledit bras s'étend en travers desdites voies de circulation ; des tels moyens de verrouillage évitent toute fausse manoeuvre et rendent plus sûres les opérations de déploiement et de repliement du dispositifs ;
ledit bras comporte un contre-poids destiné à faciliter son pivotement autour dudit axe horizontal ;
ledit contrepoids est fixé à un bras de levier s'étendant dans une direction oblique par rapport au bras à partir d'un point dudit bras proche de son extrémité proximale ;
alternativement, ledit bras est monté pivotant autour d'un pivot horizontal fixé entre les deux branches d'un étrier en « U », ledit étrier étant à son tour monté pivotant autour d'un pivot vertical fixé audit support, et dans lequel ledit contrepoids se positionne à l'intérieur dudit étrier en « U » lorsque ledit bras est en position verticale ou inclinée vers le haut ;
le pivotement peut être assuré par deux pivots ou, alternativement, par une liaison de type rotule ;
chaque dispositif peut comporter également un moyen de guidage pour guider les mouvements de pivotement dudit bras le long d'une trajectoire prédéterminée ;
chaque dispositif peut comporter également des moyens d'actionnement pour induire un mouvement de pivotement dudit bras autour desdits axes vertical et horizontal et, de préférence, des moyens de commande pour piloter à distance lesdits moyens d'actionnement, de manière à éviter que des agents soient obligés à traverser des voies de circulation pour déplier ou replier le dispositif ;
au moins la partie dudit bras qui est susceptible de s'étendre en travers desdites voies de circulation est de préférence réalisé en matière plastique, de manière à se décomposer en fragments en cas d'impact avec un véhicule sans danger pour ce dernier. Plus précisément, les éléments structurels du bras peuvent avantageusement être réalisés en chlorure de polyvinyle (PVC), alors que les éléments ayant uniquement une fonction de signalisation peuvent être réalisés en polyester.

De préférence le système comprend entre 3 et 7, et de préférence 5, dispositifs de signalisation.

Dans une application préférée, les supports desdits dispositifs sont placés entre deux barrières de sécurité routière délimitant le terre-plein central d'une route à chaussées séparées.

D'autres objets de l'invention sont :
- un procédé de déploiement ou de repliement d'un dispositif de signalisation du système de balisage tel que décrit ci-dessus comportant des opérations de pivotement du bras dudit dispositif autour desdits axes horizontal et vertical pour l'amener d'une position de repos horizontale, parallèle à ladite barrière de sécurité et d'un côté de celle-ci opposé à au moins une voie de circulation, à une position opérationnelle horizontale, perpendiculaire à ladite barrière de sécurité routière et s'étendant en travers de ladite voie de circulation ou vice-versa en passant au-dessus de ladite barrière de sécurité ; et
- un procédé de déploiement ou de repliement d'un système de balisage tel que décrit ci dessus comportant le déploiement ou le repliement de chaque dispositif selon le procédé ci-dessus, effectué à partir du dispositif situé le plus en amont dans le sens de la circulation le long de ladite voie de circulation vers le dispositif situé le plus en aval pour le déploiement et effectué à partir du dispositif situé le plus en aval dans le sens de la circulation le long de ladite voie de circulation vers le dispositif situé le plus en amont pour le repliement.

L'invention va maintenant être décrite en détail en référence aux figures annexées, qui représentent :
- la figure 1, une vue éclatée d'un dispositif de signalisation du système de l'invention ;
- les figures 2A à 2D les différentes étapes du procédé de déploiement du dispositif de la figure 1.
- la figure 3, le système de balisage de l'invention, constituant un biseau de rabattement ; et
- la figure 4, une vue de détail d'un mode de réalisation alternatif d'un dispositif de signalisation du système de l'invention.

La figure 1 montre une vue éclatée d'un dispositif de signalisation 1 du système selon l'invention, placé dans le terre-plein central d'une route à chaussées séparées, entre deux murets en béton 2 et 2' formants des barrières de sécurité. Un tel dispositif peut également être disposé sur le bas-côté, au-delà d'une barrière de sécurité unique, lorsqu'il est souhaité pouvoir neutraliser une voie de droite. Le dispositif de la figure 1 est « unidirectionnel », c'est à dire qu'il est prévu pour être utilisé uniquement sur la chaussée à droite de la barrière 2, mais un dispositif « bidirectionnel », pouvant être déployé sur les deux chaussées, rentre également dans le cadre de l'invention.

Le dispositif comprend un support constitué par un poteau vertical 10 fixé au sol, supportant une tablette horizontale 11 sur laquelle est monté un pivot vertical 12', comportant par exemple par un roulement à billes. Un bras 13, constituant une barrière de signalisation, est relié au pivot vertical 12' par l'intermédiaire d'un pivot horizontal 14' fixé à un étrier 15.

Le bras 13 se prolonge, au-delà du pivot horizontal 14', pour porter un contre-poids 16 qui, lorsque ledit bras est en position verticale, se loge à l'intérieur dudit étrier 15. De cette façon, avec un effort minime, le bras 13 peut pivoter autour de l'axe 14 du pivot horizontal 14' jusqu'à atteindre une position verticale.

Pour faciliter le déploiement et le repliement du bras 13, un premier moyen de verrouillage 17 est prévu pour bloquer le pivotement dudit bras autour dudit pivot horizontal dans une position verticale. Un tel moyen de verrouillage est par exemple constitué par un crochet 17 fixé à l'étrier 15, pouvant être déplacé de manière à retenir le bras 13 lorsqu'il est en position verticale.

Un second moyen de verrouillage est également pourvu pour bloquer le pivotement dudit bras autour de l'axe 12 dudit pivot vertical 12' dans une position parallèle à ladite barrière de sécurité routière et dans une position perpendiculaire à ladite barrière de sécurité routière, dans laquelle ledit bras s'étend en travers desdites voies de circulation. Un tel moyen de verrouillage est par exemple constitué par une languette métallique élastique 18 s'étendant à partir de l'étrier et pouvant se loger dans deux encoches 19, 20 pratiquées dans la tablette 11. Lorsque le bras 13 est parallèle à ladite barrière de sécurité routière, la languette 18 se loge dans l'encoche 19, et lorsque le bras 13 est perpendiculaire à ladite barrière de sécurité routière, la languette 18 se loge dans l'encoche 20. Dans le cas d'un dispositif « bidirectionnel », une troisième encoche doit être positionnée symétriquement à l'encoche 20, de manière à permettre le verrouillage du bras 13 en position déployée en travers de la chaussée située du côté de la barrière de sécurité 2'.

Le bras 13 est constitué d'une partie interne 13', du côté du pivot horizontal 14', formé par un élément rectiligne en forme de poutre, et d'une partie externe 13" formant un cadre rectangulaire. Lorsque le bras est en position dépliée, la partie interne reste à l'intérieur du terre-plein central, alors que la partie externe 13" s'étend en travers des voies de circulation. La hauteur du support 10 par rapport au sol est telle que, lorsque le bras 13 est en position horizontale, sa partie interne 13' puisse passer au-dessus de la barrière de sécurité 2.

La partie externe en forme de cadre 13" porte de préférence des éléments de signalisation 21, qui peuvent être démontables, tels que des dispositifs réfléchissants ou d'éclairage, destinés à en accroître la visibilité. Toujours pour améliorer la visibilité de la barrière de signalisation, il est opportun que le bras 13 porte à son extrémité distale (c'est à dire opposée au pivot horizontal 14') un panneau de signalisation 22, qui peut éventuellement, lui aussi, être démontable. Les moyens de signalisation 21 et 22 s'étendent vers le bas jusqu'à un niveau inférieur à la hauteur de la barrière de sécurité 2 : cela garantit une visibilité optimale de la barrière de signalisation de la part de tous les usagers de la route. Une barrière de signalisation s'étendant uniquement vers le haut, à une hauteur supérieure à celle de la barrière de sécurité, ne serait pas acceptable dans la plupart des cas. C'est précisément pour cette raison que le mouvement de pivotement autour d'un pivot horizontal 14' est nécessaire, afin de permettre au bras 13 de passer au-dessus de ladite barrière de sécurité 2.

Dans le but d'assurer la sécurité des usagers de la route il est préférable que le bras 13, ou tout au moins sa partie externe 13" s'étendant en travers des voies de circulation, soit constitué d'un matériau frangible, par exemple du plastique ou du bois léger, de manière à se décomposer facilement en fragments en cas de collision avec un véhicule, sans danger pour ce dernier.

A proximité de ladite extrémité distale, le bras 13 porte une béquille 23 qui s'étend jusqu'au sol pour en supporter le poids lorsqu'il est en position horizontale, de manière à éviter tout fléchissement. On observe que les dispositifs de signalisation pour la réalisation d'un biseau de rabattement connus de l'art antérieur, et plus particulièrement des documents EP 0 537 095 et FR 2 735 800 précités, ne permettent pas l'utilisation d'une telle béquille, qui s'avère constituer l'un des avantages de l'invention.

Dans une variante de réalisation, le dispositif de signalisation 1 peut comporter également des moyens d'actionnement (non représentés) pour effectuer d'une manière automatique un mouvement de pivotement dudit bras autour desdits pivots vertical 12' et horizontal 14'. De préférence, le dispositif comporte également des moyens de commande pour piloter à distance lesdits moyens d'actionnement. Ces moyens de commande à distance peuvent être situés sur le bas-côté de la route, ou comprendre un appareil portatif à ondes radio ou a rayonnement infrarouge. De cette façon, les agents chargés de la mise en oeuvre d'un biseau de rabattement peuvent commander lesdits moyens d'actionnement sans avoir à traverser les voies de circulation, ce qui améliore considérablement leur sécurité.

Dans une autre variante de réalisation, une liaison rotule remplace les pivots 12' et 14', tout en permettant un pivotement du bras 13 autour des axes vertical 12 et horizontal 14.

Les figures 2A à 2D montrent les différentes étapes du procédé de déploiement du dispositif de la figure 1.

La figure 2A montre le dispositif 1 dans son état de repos, avec le bras 13 logé en position horizontale entre les deux barrières de sécurité 2 et 2'. La béquille 23 touche le sol et évite tout fléchissement du bras 13, notamment sous le poids du panneau 22 et la languette 18 est logée dans l'encoche 19 pour verrouiller le dispositif 1 dans cette position de manière à empêcher tout déplacement accidentel. On observe que, dans cette position, le dispositif 1 est protégé, même dans le cas où un véhicule venait percuter l'une des barrière de sécurité 2, 2'. En outre, le dispositif est à l'abri des coups de vents et des déplacements d'air induits par le passage des véhicules, qui pourraient éventuellement l'endommager.

La première étape du déploiement consiste en un mouvement de pivotement vers le haut du bras 13 autour du pivot horizontal 14, représenté par la flèche P1.

Dans la figure 2B on voit le bras 13 en position sensiblement verticale, à la suite du mouvement de pivotement P1. Le bras 13 est avantageusement verrouillé dans cette position par le crochet 17, qui n'est pas visible sur la figure : cela empêche que ledit bras 13 puisse retomber en position horizontale à la suite d'une fausse manoeuvre. On observe ici que le bras 13 ne doit pas nécessairement atteindre une position parfaitement verticale, mais qu'une inclinaison vers le haut peut être suffisante pour lui permettre, aux étapes suivantes, de passer au-dessus de la barrière de sécurité 2.

A partir de cette position verticale, ou inclinée vers le haut, le bras 13 effectue un pivotement de 90°, représenté par la flèche P2, autour du pivot vertical 12, de manière à orienter son côté inférieur vers les voies de circulation situées au-delà de la barrière de sécurité 2. Préalablement, la languette 18 a été sortie de l'encoche 19 de manière à déverrouiller le dispositif 1.

La figure 2C montre le dispositif 1 après le pivotement P2, avec le côté inférieur du bras 13 orienté vers lesdites voies de circulation. La languette 18, non visible, est maintenant logée à l'intérieur de l'encoche 20, également non visible, de manière à empêcher tout autre pivotement autour du pivot vertical 12. Sur la figure 2C est visible le crochet 17, qui doit être ouvert afin de libérer le bras 13 et lui permettre d'effectuer un mouvement de pivotement vers le bas P3 autour du pivot horizontal 14.

Enfin, la figure 2D montre le dispositif 1 dans son état de déploiement, ou opérationnel, avec le bras 13 perpendiculaire à ladite barrière de sécurité routière 2, avec sa partie interne 13' passant au-dessus d'elle et sa partie externe13" s'étendant en travers des voies de circulation.

Comme dans le cas de la figure 2A, la béquille 23 touche le sol et évite tout fléchissement du bras 13.

Le repliement s'effectue en exécutant les mêmes opérations dans l'ordre inverse, et en inversant le sens des mouvements de pivotement P1, P2 et P3.

Comme il a été mentionné plus haut, les opérations de dépliement et de repliement peuvent être manuelles, comme dans le cas représenté sur les figures, ou effectuées à l'aide de moyens d'actionnement, qui peuvent être commandés à distance.

Comme illustré sur la figure 3, un système de balisage constitué par cinq dispositifs de signalisation selon l'invention 1A ― 1E, de longueur croissante dans le sens de la circulation des véhicules (flèche C), forme un biseau de rabattement neutralisant la voie rapide de gauche VR. Les bras sont de préférence déployés progressivement, à partir de bras 1 A le plus en amont par rapport au sens de la circulation. Le repliement s'effectue de préférence dans l'ordre inverse.

La figure 4 montre un mode de réalisation alternatif d'un dispositif de signalisation du système selon l'invention. Dans ce dispositif, l'étrier en « U » 15 est absent et le contrepoids 16' est fixé à une extrémité d'un bras de levier 22 qui s'étend dans une direction oblique par rapport au bras 13 à partir d'un point dudit bras 13 proche de son extrémité proximale. Le bras de levier 22 porte également deux poignées 24 afin de faciliter sa préhension de la part de l'opérateur chargé de la mise en place du biseau de rabattement. En outre, lorsque le bras 13 est disposé en position verticale, le bras de levier 22 peut servir d'appui au sol pour rendre plus stable cette position.

La figure 4 illustre également l'utilisation d'un moyen de guidage 30 pour faciliter le déploiement et le repliement du dispositif de signalisation en guidant les mouvements de pivotement du bras 13 le long d'une trajectoire prédéterminée. Ce moyen de guidage est constitué essentiellement d'un panneau courbé 31 comportant une fente 32 en forme d'arc, à l'intérieur de laquelle passe ledit bras 13. On comprend aisément qu'il est possible de déplacer le bras 13 à l'intérieur de la fente 32 par un mouvement de pivotement simultané autour des axes 12 et 14, de telle façon que chaque point dudit bras décrive une trajectoire en forme d'arc. Ainsi il n'est pas nécessaire de découper les opérations de déploiement et de repliement en des étapes distinctes : au contraire, le mouvement s'effectue d'une manière continue, sans aucun danger de fausse manoeuvre. Bien qu'il ait été représenté en conjonction avec le mode de réalisation de la figure 4, le dispositif de guidage 30 pourra également être utilisé en conjonction avec le mode de réalisation de la figure 1.

Comme il sera aisément compris par le technicien spécialisé, des nombreuses variantes sont possibles sans sortir du cadre de la présente invention.

Par exemple, le poteau de support 10 peut être remplacé par une colonne en béton. Alternativement, il peut être remplacé par une structure amovible, tel qu'un trépied : dans ce cas, le dispositif peut être mis en place d'une manière temporaire.

Les pivots 12 et 14 peuvent être disposés autrement que de la façon décrite, selon tout assemblage connu en mécanique.

Le contre-poids 16 peut être absent, ou éventuellement être remplacé par un autre dispositif d'équilibrage, tel qu'un ressort.

Le bras 13 peut être télescopique. De cette façon un même alignement de dispositifs de signalisation pourrait être utilisé de manière « bidirectionnelle » pour la mise en oeuvre d'un biseau de rabattement sur deux chaussées présentant des sens de circulation opposés.

Les moyens de verrouillage décrits ne constituent que des exemples et peuvent être remplacés par tout moyen équivalent. En particulier, si des moyens d'actionnement sont prévus, ces derniers peuvent en même temps accomplir une fonction de verrouillage.

Un biseau de rabattement comportant 5 dispositifs de signalisation a été représenté, mais il ne s'agit que d'un exemple et un nombre différent de ces dispositifs, par exemple compris entre 3 et 7, peut également être utilisé

## Revendications

1. Système de balisage routier de déviation ou de rétrécissement de voie constitué par une pluralité de dispositifs de signalisation (1, 1A, 1 B, 1C, 1 D, 1 E) alignés espacés le long d'au moins une voie de circulation équipée d'une barrière de sécurité routière (2), **caractérisé en ce que** lesdits dispositifs (1, 1A, 1B, 1C, 1D, 1E) comportent :
- un support (10) placé à proximité d'une barrière de sécurité routière (2), d'un côté de celle-ci opposé à au moins une voie de circulation ; et
- un bras (13) monté au-dessus dudit support et libre de pivoter autour d'un axe vertical (12) et d'un axe horizontal (14) perpendiculaire à la direction de sa longueur de manière à pouvoir passer d'une position horizontale à une position verticale ou inclinée vers le haut en pivotant autour dudit axe horizontal (14);
et **en ce que** les bras (13) desdits dispositifs de signalisation (1, 1A, 1 B, 1C, 1 D, 1 E) présentent une longueur croissante dans le sens de la circulation (C) le long de ladite voie de circulation de manière à constituer un biseau de rabattement lorsque lesdits bras (13) sont disposés en position horizontale pour s'étendre en travers de ladite voie de circulation.

2. Système selon la revendication 1 dans lequel la hauteur du support (10) par rapport au sol et la forme du bras (13) de chaque dispositif de signalisation (1, 1 A, 1B. 1C, 1D, 1 E) sont choisies de manière à ce que ledit bras (13) puisse être disposé en position horizontale perpendiculairement à ladite barrière de sécurité routière (2) et passant au-dessus d'elle, pour s'étendre en travers de ladite voie de circulation.

3. Système selon la revendication 2 dans lequel le bras (13) de chaque dispositif de signalisation (1, 1A, 1B, 1C, 1 D, 1 E) porte, le long de sa partie (13") susceptible de s'étendre en travers de ladite voie de circulation, des moyens de signalisation routière (21, 22) s'étendant vers le bas jusqu'à un niveau inférieur à la hauteur de ladite barrière de sécurité routière (2).

4. Système selon l'une des revendications précédentes dans lequel le bras (13) de chaque dispositif de signalisation (1, 1A, 1B, 1C, 1 D, 1 E) comporte, à proximité de son extrémité distale, une béquille (23) qui, lorsque ledit bras (13) est en position horizontale, s'étend jusqu'au sol pour en supporter le poids.

5. Système selon l'une des revendications précédentes dans lequel le bras (13) de chaque dispositif de signalisation (1, 1A, 1B, 1C, 1 D, 1 E) comporte également :
- un premier moyen de verrouillage (17), pour bloquer le pivotement dudit bras (13) autour dudit axe horizontal (14) dans une position verticale ; et
- un deuxième moyen de verrouillage (18, 19, 20) pour bloquer le pivotement dudit bras (13) autour dudit axe vertical (12) dans une position parallèle à ladite barrière de sécurité routière (2) et dans une position perpendiculaire à ladite barrière de sécurité routière (2), dans laquelle ledit bras (13) s'étend en travers de ladite voie de circulation.

6. Système selon l'une des revendications précédentes dans lequel le bras (13) de chaque dispositif de signalisation (1, 1A, 1 B, 1C, 1D, 1E) comporte un contrepoids (16) destiné à faciliter son pivotement autour dudit axe horizontal (14).

7. Système selon la revendication 6 dans lequel ledit contrepoids est fixé à un bras de levier (22) s'étendant dans une direction oblique par rapport au bras (13) à partir d'un point dudit bras (13) proche de son extrémité proximale.

8. Système selon la revendication 6 dans lequel ledit bras (13) est monté pivotant autour d'un pivot horizontal (14') fixé entre les deux branches d'un étrier en « U » (15), ledit étrier (15) étant à son tour monté pivotant autour d'un pivot vertical (12') fixé audit support (10), et dans lequel ledit contrepoids (16) se positionne à l'intérieur dudit étrier en « U » (15) lorsque ledit bras (13) est en position verticale ou inclinée vers le haut.

9. Système selon l'une des revendications 1 à 8 dans lequel le bras (13) de chaque dispositif de signalisation (1, 1A, 1B, 1C, 1D, 1E) est monté sur ledit support (10) à l'aide d'une liaison rotule.

10. Système selon l'une des revendications précédentes comportant des moyens d'actionnement pour induire un mouvement de pivotement du bras (13) de chaque dispositif de signalisation (1, 1A, 1B, 1C, 1 D, 1 E) autour desdits axes vertical (12) et horizontal (14).

11. Système selon la revendication 10 comportant des moyens de commande pour piloter à distance lesdits moyens d'actionnement.

12. Système selon l'une des revendications précédentes dans lequel chaque dispositif de signalisation (1, 1A, 1B, 1C, 1D, 1 E) comporte également un moyen de guidage (30) pour guider les mouvements de pivotement dudit bras (13) le long d'une trajectoire prédéterminée.

13. Système selon l'une des revendications 2 à 12 dans lequel au moins la partie (13") du bras (13) de chaque dispositif de signalisation (1, 1 A, 1 B, 1C, 1D, 1 E) qui est susceptible de s'étendre en travers de ladite voie de circulation est réalisée en matière plastique, de manière à se décomposer en fragments en cas d'impact avec un véhicule sans danger pour ce dernier.

14. Système selon l'une des revendications précédentes comportant entre 3 et 7, et de préférence 5, dispositifs de signalisation (1A, 1B, 1C, 1 D, 1E).

15. Système selon l'une des revendications précédentes dans lequel les supports (10) desdits dispositifs sont placés entre deux barrières de sécurité routière (2, 2') délimitant le terre-plein central d'une route à chaussées séparées.

16. Procédé de déploiement ou de repliement d'un dispositif de signalisation (1, 1A, 1B, 1C, 1D, 1 E) d'un système de balisage selon l'une des revendications 1 à 15 comportant des opérations de pivotement du bras dudit dispositif autour desdits axes horizontal (12) et vertical (14) pour l'amener d'une position de repos horizontale, parallèle à ladite barrière de sécurité (2) et d'un côté de celle-ci opposé à au moins une voie de circulation, à une position opérationnelle horizontale, perpendiculaire à ladite barrière de sécurité routière (2) et s'étendant en travers de ladite voie de circulation ou vice-versa en passant au-dessus de ladite barrière de sécurité (2).

17. Procédé de déploiement ou de repliement d'un système de balisage selon l'une des revendications 1 à 15 comportant le déploiement ou le repliement de chaque dispositif (1A, 1B, 1C, 1D, 1E) selon le procédé de la revendication 16, effectué à partir du dispositif situé le plus en amont (1A) dans le sens de la circulation (C) le long de ladite voie de circulation vers le dispositif situé le plus en aval (1 E) pour le déploiement et effectué à partir du dispositif situé le plus en aval (1 E) dans le sens de la circulation (C) le long de ladite voie de circulation vers le dispositif situé le plus en amont (1A) pour le repliement.

## Claims

1. System of road markers for marking a diversion or narrowing of the carriageway, consisting of a plurality of signalling devices (1, 1A, 1B, 1C, 1D, 1E) aligned at a spacing from one another along at least one carriageway equipped with a road safety barrier (2), **characterised in that** said devices (1, 1A, 1B, 1C, 1D, 1E) comprise:
- a support (10) placed close to a road safety barrier (2), on a side thereof which is opposite at least one carriageway; and
- an arm (13) mounted above said support and freely pivotable about a vertical axis (12) and a horizontal axis (14) perpendicular to the direction of its length, so as to be able to move from a horizontal position to a vertical or upwardly inclined position by pivoting about said horizontal axis (14);
and **in that** the arms (13) of said signalling devices (1, 1A, 1B, 1C, 1D, 1E) are of increasing length in the direction of travel (C) along the said carriageway, so as to form a slanting closure when said arms (13) are arranged in the horizontal position to extend across said carriageway.

2. System according to claim 1, wherein the height of the support (10) in relation to the ground and the shape of the arm (13) of each signalling device (1, 1A, 1B, 1C, 1D, 1E) are selected so that said arm (13) can be arranged in a horizontal position perpendicularly to said road safety barrier (2) and passing above the latter, so as to extend across said carriageway.

3. System according to claim 2, wherein the arm (13) of each signalling device (1, 1A, 1B, 1C, 1D, 1E) carries, along its part (13") which is capable of extending across said carriageway, road signalling means (21, 22) extending downwardly to a level below the height of said road safety barrier (2).

4. System according to one of the preceding claims, wherein the arm (13) of each signalling device (1, 1A, 1B, 1C, 1D, 1E) comprises, close to its distal end, a crutch (23) which, when the arm (13) is in the horizontal position, extends down to the ground to support its weight.

5. System according to one of the preceding claims, wherein the arm (13) of each signalling device (1, 1A, 1B, 1C, 1D, 1E) also comprises:
- first locking means (17), for preventing the pivoting of said arm (13) about said horizontal axis (14) in a vertical position;
- second locking means (18, 19, 20) for preventing the pivoting of said arm (13) about said vertical axis (12) in a position parallel to said road safety barrier (2) and in a position perpendicular to said road safety barrier (2), wherein said arm (13) extends across said carriageway.

6. System according to one of the preceding claims, wherein the arm (13) of each signalling device (1, 1A, 1B, 1C, 1D, 1E) comprises a counterweight (16) intended to assist its pivoting about said horizontal axis (14).

7. System according to claim 6, wherein said counterweight is fixed to a lever arm (22) extending in an oblique direction relative to the arm (13) starting from a point on said arm (13) close to its proximal end.

8. System according to claim 6, wherein said arm (13) is mounted so as to pivot about a horizontal pivot (14') fixed between the two arms of a U-shaped yoke (15), said yoke (15) in turn being mounted to pivot about a vertical pivot (12') fixed to said support (10) and wherein said counterweight (16) is positioned inside said U-shaped yoke (15) when said arm (13) is in a vertical or upwardly inclined position.

9. System according to one of claims 1 to 8, wherein the arm (13) of each signalling device (1, 1A, 1B, 1C, 1D, 1E) is mounted on said support (10) by means of a ball and socket joint.

10. System according to one of the preceding claims, comprising actuating means for inducing a pivoting movement of the arm (13) of each signalling device (1, 1A, 1B, 1C, 1D, 1E) about said vertical (12) and horizontal (14) axes.

11. System according to claim 10, comprising control means for remotely controlling said actuating means.

12. System according to one of the preceding claims, wherein each signalling device (1, 1A, 1B, 1C, 1D, 1E) also comprises guide means (30) for guiding the pivoting movements of said arm (13) along a predetermined trajectory.

13. System according to one of claims 2 to 12 wherein at least the part (13") of the arm (13) of each signalling device (1, 1A, 1B, 1C, 1D, 1E) which is capable of extending across said carriageway is made of plastics, so as to break into fragments in the event of impact with a vehicle without endangering the latter.

14. System according to one of the preceding claims, comprising between 3 and 7, preferably 5, signalling devices (1, 1A, 1B, 1C, 1D, 1E).

15. System according to one of the preceding claims, wherein the supports (10) of said devices are placed between two road safety barriers (2, 2') defining the central reservation of a dual carriageway.

16. Method of deploying or retracting a signalling device (1, 1A, 1B, 1C, 1D, 1E) of a system of beacons according to one of claims 1 to 15, comprising operations of pivoting the arm of said device about said horizontal (12) and vertical (14) axes in order to bring it from a horizontal resting position, parallel to said safety barrier (2) and on a side thereof which is opposite at least one carriageway, to a horizontal operating position perpendicular to said road safety barrier (2) and extending across said carriageway, or *vice versa,* by passing above said safety barrier (2).

17. Method of deploying or retracting a system of markers according to one of claims 1 to 15, comprising the deployment or retraction of each device (1, 1A, 1B, 1C, 1D, 1E) according to the method in claim 16, starting with the device located furthest upstream (1A) in the direction of travel (C) along said carriageway towards the device situated the furthest downstream (1E) for the deployment and starting from the device situated the furthest downstream (1E) in the direction of travel (C) along said carriageway towards the device situated the furthest upstream (1A) for the retraction.

## Patentansprüche

1. System zur Straßenmarkierung einer Fahrbahnabweichung oder -verengung, welche gebildet ist durch eine Vielzahl von Signalisierungsvorrichtungen (1, 1A, 1B, 1C, 1D, 1E), welche beabstandet entlang wenigstens einem mit einer Verkehrssicherheitsbarriere (2) ausgestatteten Verkehrsweg angeordnet sind, **dadurch gekennzeichnet, dass** die Vorrichtungen (1, 1A, 1B, 1C, 1D, 1E) umfassen:
- eine Halterung (10), welche in der Nähe einer Verkehrssicherheitsbarriere (2), auf der Seite derselben, positioniert ist, welche dem wenigstens einen Verkehrsweg entgegengesetzt ist; und
- einen Arm (13), welcher über der Halterung angebracht ist und frei ist, um eine vertikale Achse (12) und eine horizontale Achse (14) senkrecht zu der Richtung seiner Länge derart zu schwenken, dass er aus einer horizontalen Position in eine vertikale oder nach oben geneigte Position übergehen kann, indem er um die horizontale Achse (14) schwenkt;
und dass die Arme (13) der Signalisierungsvorrichtungen (1, 1A, 1B, 1C, 1D, 1E) eine in der Richtung des Verkehrs (C) entlang des Verkehrswegs zunehmende Länge aufweisen, so dass eine Ausweichkante gebildet wird, wenn die Arme (13) in der horizontalen Position angeordnet sind, so dass sie sich quer zu dem Verkehrsweg erstrecken.

2. System nach Anspruch 1, wobei die Höhe der Halterung (10) im Verhältnis zu dem Boden und die Form des Arms (13) jeder Signalisierungsvorrichtung (1, 1A, 1B, 1C, 1D, 1E) derart gewählt sind, dass der Arm (13) in horizontaler Position senkrecht zu der Verkehrssicherheitsbarriere (2) und über sie verlaufend angeordnet werden kann, so dass er sich quer zu dem Verkehrsweg erstreckt.

3. System nach Anspruch 2, wobei der Arm (13) jeder Signalisierungsvorrichtung (1, 1A, 1B, 1C, 1D, 1E) entlang seines Teils (13"), welcher geeignet ist, sich quer zu dem Verkehrsweg zu erstrecken, Verkehrssignalisierungsmittel (21, 22) trägt, welche sich bis zu einem tieferen Niveau als die Höhe der Verkehrssicherheitsbarriere (2) nach unten erstrecken.

4. System nach einem der vorhergehenden Ansprüche, wobei der Arm (13) jeder Signalisierungsvorrichtung (1, 1A, 1B, 1C, 1D, 1E) in der Nähe seines distalen Endes eine Stütze (23) umfasst, welche, wenn der Arm (13) in horizontaler Position ist, sich bis zum Boden erstreckt, um **dadurch** das Gewicht zu tragen.

5. System nach einem der vorhergehenden Ansprüche, wobei der Arm (13) jeder Signalisierungsvorrichtung (1, 1A, 1B, 1C, 1D, 1E) außerdem umfasst:
- ein erstes Verriegelungsmittel (17) zum Blockieren des Schwenkens des Arms (13) um die horizontale Achse (14) in einer vertikalen Position; und
- ein zweites Verriegelungsmittel (18, 1, 20) zum Blockieren des Schwenkens des Arms (13) um die vertikale Achse (12) in einer parallelen Position zu der Verkehrssicherheitsbarriere (2) und in einer senkrechten Position zu der Verkehrssicherheitsbarriere (2), in welcher der Arm (13) sich quer zu dem Verkehrsweg erstreckt.

6. System nach einem der vorhergehenden Ansprüche, wobei der Arm (13) jeder Signalisierungsvorrichtung (1, 1A, 1B, 1C, 1D, 1E) ein Gegengewicht (16) umfasst, welches dazu bestimmt ist, sein Schwenken um die horizontale Achse (14) zu erleichtern.

7. System nach Anspruch 6, wobei das Gegengewicht an einem Hebelarm (22) befestigt ist, welcher sich ausgehend von einem Punkt des Arms (13) in der Nähe seines proximalen Endes in einer im Verhältnis zu dem Arm (13) schrägen Richtung erstreckt.

8. System nach Anspruch 6, wobei der Arm (13) um einen horizontalen Drehzapfen (14') schwenkend angebracht ist, welcher zwischen den zwei Schenkeln eines "U"-förmigen Bügels (15) befestigt ist, wobei der Bügel (15) wiederum schwenkend um einen vertikalen Drehzapfen (12') angebracht ist, welcher an der Halterung (10) befestigt ist, und wobei das Gegengewicht (16) sich im Inneren des "U"-förmigen Bügels (15) positioniert, wenn der Arm (13) in vertikaler oder nach oben geneigter Position ist.

9. System nach einem der Ansprüche 1-8, wobei der Arm (13) jeder Signalisierungsvorrichtung (1, 1A, 1B, 1C, 1D, 1E) mit Hilfe einer Kugelgelenkverbindung an der Halterung (10) angebracht ist.

10. System nach einem der vorhergehenden Ansprüche, umfassend Betätigungsmittel zum Herbeiführen einer Schwenkbewegung des Arms (13) jeder Signalisierungsvorrichtung (1, 1A, 1B, 1C, 1D, 1E) um die vertikalen (12) und horizontalen (14) Achsen.

11. System nach Anspruch 10, umfassend Steuermittel zur Fernsteuerung der Betätigungsmittel.

12. System nach einem der vorhergehenden Ansprüche, wobei jede Signalisierungsvorrichtung (1, 1A, 1B, 1C, 1D, 1E) außerdem ein Führungsmittel (30) umfasst, um die Schwenkbewegungen des Arms (13) entlang einer vorbestimmten Bahn zu führen.

13. System nach einem der Ansprüche 2-12, wobei wenigstens der Teil (13") des Arms (13) jeder Signalisierungsvorrichtung (1, 1A, 1B, 1C, 1D, 1E), welcher dazu geeignet ist, sich quer zu dem Verkehrsweg zu erstrecken, aus einem Kunststoffmaterial realisiert ist, so dass er im Fall eines Zusammenpralls mit einem Fahrzeug ohne Gefahr für das letztere in Bruchstücke zerfällt.

14. System nach einem der vorhergehenden Ansprüche, umfassend zwischen drei und sieben, und bevorzugt fünf, Signalisierungsvorrichtungen (1, 1A, 1B, 1C, 1D, 1E).

15. System nach einem der vorhergehenden Ansprüche, wobei die Halterungen (10) der Vorrichtungen zwischen zwei Verkehrssicherheitsbarrieren (2, 2') positioniert sind, welche den Mittelstreifen einer Straße mit getrennten Fahrbahnen begrenzen.

16. Verfahren zum Ausfahren oder zum Zurückziehen einer Signalisierungsvorrichtung (1, 1A, 1B, 1C, 1D, 1E) eines Markierungssystems nach einem der Ansprüche 1-15, umfassend die Vorgänge eines Schwenkens des Arms der Vorrichtung um die horizontale (12) und vertikale (14) Achse, um ihn aus einer horizontalen Ruheposition, welche parallel zu der Sicherheitsbarriere (2) und auf einer Seite derselben ist, welche entgegengesetzt zu dem wenigstens einen Verkehrsweg ist, zu bringen in eine horizontale Betriebsposition, welche senkrecht zu der Verkehrssicherheitsbarriere (2) ist und sich quer zu dem Verkehrsweg erstreckt, oder umgekehrt, indem er über die Sicherheitsbarriere (2) geführt wird.

17. Verfahren zum Ausfahren oder Zurückziehen eines Markierungssystems nach einem der Ansprüche 1-15, umfassend das Ausfahren oder das Zurückziehen jeder Vorrichtung (1, 1A, 1B, 1C, 1D, 1E) nach dem Verfahren des Anspruchs 16, welches für das Ausfahren bewerkstelligt wird ausgehend von der sich in der Richtung des Verkehrs (C) entlang des Verkehrswegs am weitesten stromaufwärts befindenden Vorrichtung (1A) in Richtung der sich am weitesten stromabwärts befindenden Vorrichtung (1E), und welches für das Zurückziehen bewerkstelligt wird ausgehend von der sich in der Richtung des Verkehrs (C) entlang des Verkehrswegs am weitesten stromabwärts befindenden Vorrichtung (1E) in Richtung der sich am weitesten stromaufwärts befindenden Vorrichtung (1A).
